# FASCICULE DE BREVET EUROPEEN

(11) **EP 1 908 723 B1**
(45) Date de publication et mention de la délivrance du brevet: **12.10.2011**
(21) Numéro de dépôt: 07356109.4
(22) Date de dépôt: 02.08.2007
(51) Int. Cl.: B66C 23/78

(54) **Chassis avec bras d'appui au sol pour engin de levage**
Gestell mit bodengestütztem Stützarm für Hebezeuge
Frame with ground-support arm for hoisting engine

(30) Priorité: 06.10.2006 FR 0608795
(43) Date de publication de la demande: 09.04.2008
(73) Titulaire: MANITOWOC CRANE GROUP FRANCE, 69130 Ecully (FR)
(72) Inventeur: Aquino, Francois, 42720 Pouilly-sous-Charlieu (FR); Valleyre, Jacky, 42720 Vougy (FR)
(74) Mandataire: Bratel, Gérard

(56) Documents cités:
- EP-A1- 1 418 151
- US-A- 4 397 396
- US-A- 4 496 062

## Description

La présente invention concerne un châssis avec bras d'appui au sol pour un engin de levage, en particulier pour une grue à tour. Encore plus particulièrement, cette invention s'intéresse à un châssis pourvu d'une pluralité de bras d'appui au sol, en général quatre bras d'appui similaires les uns aux autres, articulés autour d'axes verticaux sur une structure centrale fixe de ce châssis. L'invention est plus spécialement axée sur la réalisation de la liaison articulée entre chaque bras d'appui au sol et la structure centrale fixe du châssis.

Dans le domaine des grues à tour, on connaît entre autres des grues qui reposent sur le sol par l'intermédiaire d'un châssis fixe. Pour ce genre de grues, en particulier pour des grues à montage automatisé, le système d'appui au sol le plus courant est constitué par plusieurs bras d'appui, en général quatre bras d'appui, articulés à la structure centrale du châssis autour d'axes verticaux, et ainsi rendus déployables pour l'utilisation de la grue et repliables contre la structure centrale pour permettre le transport de la grue dans un encombrement minimum.

Le brevet français FR 1494349 illustre un tel châssis fixe de grue à tour pourvu de deux bras d'appui repliables. Le brevet français FR 2846955, ou son équivalent la demande de brevet européen EP 1418151 A, décrit un châssis fixe de grue à tour pourvu de quatre bras d'appui repliables.

D'une manière habituelle, le dispositif d'articulation d'un bras d'appui sur la structure centrale du châssis, autour d'un axe vertical, est ici du type chape-tenon : la chape est constituée par un angle d'une tôle horizontale supérieure et d'une tôle horizontale inférieure de la structure centrale du châssis, et le tenon, prenant place entre ces deux tôles superposées, est constitué par une extrémité du bras d'appui. Plus particulièrement, dans la réalisation selon le brevet français précité FR 2846955, la liaison entre le bras d'appui et la structure centrale du châssis comprend un axe d'articulation massif à tête inférieure élargie, cette tête étant positionnée au niveau de la tôle inférieure de la structure centrale du châssis.

En raison de la présence d'une telle tête, les opérations de montage de l'axe d'articulation, donc du bras d'appui lui-même nécessitent un retournement de l'ensemble du châssis pour l'introduction de cet axe dans les alésages correspondants des deux tôles et du bras d'appui. En plus du retournement du châssis, il faut veiller à l'alignement des alésages respectifs du bras et des deux tôles de la structure centrale du châssis, ce qui est difficile en raison du poids important du bras d'appui. En outre, plus le bras d'appui possède une hauteur importante, plus l'axe d'articulation est long, donc lourd et par conséquent lui-même difficile à manipuler. Pour limiter le poids de cet axe, il est connu de réduire son diamètre au maximum, mais on rencontre alors un risque d'arc-boutement ou de coincement (le brevet français précité FR 2846955 remédiant à ce dernier inconvénient).

Comme on le comprend aisément, au vu de ce qui précède, les dispositifs actuels d'articulation d'un bras d'appui à la structure centrale du châssis sont spécifiques à chaque bras d'appui, et doivent en particulier être adaptés à sa hauteur, notamment en ce qui concerne le dimensionnement de l'axe d'articulation.

Le document US 4397396 décrit un autre châssis de grue pourvu de bras d'appui au sol, châssis qui, en ce qui concerne l'articulation des bras d'appui avec la structure centrale dudit châssis, présente déjà toutes les caractéristiques du préambule de la revendication 1. En particulier, chaque bras d'appui déployable comporte, dans la zone d'articulation, un élément formant pivot inférieur et un élément formant pivot supérieur en forme d'alésages cylindriques, tandis que des moyens sont prévus pour immobiliser en rotation ce bras d'appui dans plusieurs positions angulaires distinctes, dont au moins une position déployée de travail et une position repliée de transport.

La présente invention vise à éviter l'ensemble des inconvénients précédemment exposés, et elle a donc pour but de faciliter le montage du châssis et notamment des bras d'appui, en supprimant la nécessité du retournement du châssis et d'un alignement précis des bras d'appui, tout en limitant les phénomènes d'arc-boutement, la solution proposée créant de plus une liaison des bras d'appui avec la structure centrale du châssis qui soit, sans modification, utilisable pour des bras d'appui de différentes hauteurs, en vue d'une rationalisation de la fabrication.

A cet effet, l'invention a pour objet un châssis avec bras d'appui au sol pour engin de levage, en particulier pour grue à tour, le châssis étant pourvu d'une pluralité de bras d'appui au sol, en général quatre bras d'appui similaires les uns aux autres, articulés autour d'axes verticaux sur une structure centrale fixe de ce châssis, les bras d'appui étant ainsi rendus déployables pour l'utilisation de l'engin de levage, notamment de la grue, et repliables contre la structure centrale pour le transport de l'engin de levage, notamment de la grue, la liaison d'une extrémité de chaque bras d'appui avec la structure centrale du châssis étant réalisée par un dispositif d'articulation qui comprend, en combinaison :
- dans la partie inférieure du bras d'appui, un premier élément formant pivot, tel que tourillon ou alésage cylindrique ;
- dans la partie supérieure du bras d'appui, un autre élément formant pivot, tel que tourillon ou alésage cylindrique, coaxial au précédent ;
- des moyens d'immobilisation en rotation du bras d'appui relativement à la structure centrale dans au moins deux positions angulaires distinctes, incluant une position déployée de travail et une position repliée de transport ;
ce châssis avec bras d'appui au sol étant caractérisé en ce que le dispositif d'articulation comprend, en outre :
- dans la partie inférieure de la structure centrale, un élément fixe formant palier, complémentaire du premier élément formant pivot ;
- dans la partie supérieure de la structure centrale, un autre élément formant palier, complémentaire de l'autre élément formant pivot, cet autre élément formant palier étant au moins partiellement amovible ;
le palier inférieur de la structure centrale étant prévu pour recevoir l'élément formant pivot inférieur, tandis que le palier supérieur de la structure centrale est prévu pour recevoir l'élément formant pivot supérieur, l'amovibilité au moins partielle de ce palier supérieur permettant la mise en place dudit élément formant pivot supérieur, sans retournement du châssis.

Selon une forme de réalisation préférée de ce châssis avec bras d'appui au sol, le dispositif d'articulation comprend, pour chaque bras d'appui :
- dans la partie inférieure du bras d'appui, un élément pourvu d'un tourillon saillant vers le bas ;
- dans la partie inférieure de la structure centrale, une demi-chape percée d'un alésage cylindrique correspondant au tourillon précité ;
- dans la partie supérieure du bras d'appui, un élément pourvu d'un tourillon saillant vers le haut, coaxial au tourillon inférieur ;
- dans la partie supérieure de la structure centrale, une demi-chape tronquée, percée d'un demi-alésage cylindrique correspondant au tourillon supérieur ;
- une plaque d'appui amovible percée d'un alésage cylindrique qui forme le complément du demi-alésage précité, des moyens
- étant prévus pour la fixation démontable de la plaque d'appui sur la demi-chape supérieure ;
l'alésage cylindrique de la demi-chape inférieure étant prévu pour recevoir le tourillon inférieur tandis que le demi-alésage cylindrique de la demi-chape supérieure, complété par l'alésage cylindrique de la plaque d'appui, est prévu pour recevoir le tourillon supérieur.

Ainsi, l'idée inventive consiste ici à prévoir, pour l'articulation de chaque bras d'appui au sol du châssis, une chape qui résulte d'une demi-chape inférieure formant un palier sans particularités, et d'une demi-chape supérieure qui comporte une partie amovible, laquelle est retirée pour introduire le bras d'appui, puis est remise en place et fixée pour retenir ce bras d'appui et former un palier supérieur complet. Les deux paliers ainsi formés coopèrent avec des éléments formant pivot, notamment des tourillons, qui sont prévus à la base et au sommet du bras d'appui, de sorte que le dispositif d'articulation ne nécessite aucun axe matériel s'étendant sur toute la hauteur du bras. Une telle conception du dispositif d'articulation possède les conséquences avantageuses suivantes :
- Après démontage de l'élément de palier supérieur amovible, tel que la plaque d'appui avec demi-alésage cylindrique, le bras d'appui au sol peut être aisément approché et mis en place, sans nécessité de retournement du châssis. L'alésage de la demi-chape supérieure, coopérant avec le tourillon supérieur, assure dans cette opération un positionnement correct direct du bras d'appui, résolvant les problèmes d'alignement.
- Le dispositif d'articulation comprend uniquement des éléments placés à la base et au sommet du bras d'appui, ainsi que sur la structure centrale, à l'exclusion de tout axe matériel. Les mêmes composants d'articulation sont ainsi utilisables pour des bras d'appui de différentes hauteurs (selon les efforts à transmettre), comprenant des tôles latérales plus ou moins hautes.
- Le phénomène d'arc-boutement est évité ou du moins fortement réduit en augmentant le diamètre des tourillons et des alésages correspondants, sans limitation résultant du poids d'un axe matériel.

Dans un mode d'exécution de l'invention, la partie inférieure de chaque bras d'appui est équipée d'un embout inférieur qui comporte une plaque de liaison avec le restant du bras d'appui, et un tourillon saillant sous la face inférieure de la plaque de liaison, tandis que la partie supérieure de chaque bras d'appui est équipée d'un embout supérieur qui comporte une plaque de liaison avec le restant du bras d'appui, et un tourillon saillant sur la face supérieure de la plaque de liaison. Ainsi, on parvient à une réalisation simple et mécaniquement résistante du dispositif d'articulation, avec des embouts inférieur et supérieur dont les plaques de liaison sont, notamment, fixées par soudage sur les tôles inférieure ou supérieure du bras d'appui, ainsi que sur ses tôles latérales.

Avantageusement, l'embout supérieur de chaque bras d'appui comporte un taquet solidaire de la plaque de liaison et excentré par rapport au tourillon supérieur, le taquet étant prévu pour venir en butée sous la demi-chape supérieure dans la position déployée de travail du bras d'appui. Le taquet permet ainsi, en position de travail, de supprimer totalement le phénomène indésirable d'arc-boutement, en transmettant l'effort tranchant à la structure centrale du châssis.

Toujours dans le cadre du mode d'exécution ici détaillé, les moyens d'immobilisation en rotation du bras d'appui relativement à la structure centrale du châssis peuvent comprendre :
- un alésage réalisé dans la plaque de liaison de l'embout inférieur et excentré par rapport au tourillon inférieur ;
- une pluralité d'alésages pratiqués dans la demi-chape inférieure, autour de l'alésage cylindrique de celle-ci ;
- un pion amovible prévu pour être introduit au travers de l'alésage précité de la plaque de liaison et au travers de l'un des alésages de la demi-chape inférieure.

Ces derniers alésages peuvent être au nombre de trois, procurant ainsi au choix une immobilisation du bras d'appui dans la position déployée de travail, ou dans la position repliée de transport, ou encore dans une position intermédiaire de montage.

Enfin, la demi-chape supérieure peut-être percée de trous de fixation, prévus pour la fixation démontable, au moyen de vis, de la plaque d'appui avec alésage cylindrique.

L'invention sera mieux comprise à l'aide de la description qui suit, en référence au dessin schématique annexé représentant, à titre d'exemple, une forme d'exécution de ce châssis avec bras d'appui au sol pour engin de levage :
Figure 1 est une vue d'ensemble, en perspective, d'un châssis fixe de grue à tour conforme à la présente invention, avec représentation de différentes positions des bras d'appui au sol;
Figure 2 est une vue partielle, en perspective éclatée, du châssis de la figure 1 et de l'un des bras d'appui, montrant les composants du dispositif d'articulation ;
Figure 3 est une vue en coupe verticale partielle du châssis de la figure 1 et de l'un de ses bras d'appui avec son dispositif d'articulation ;
Figure 4 est une vue en perspective de l'embout inférieur appartenant au dispositif d'articulation d'un bras d'appui ;
Figure 5 est une vue en perspective de l'embout supérieur appartenant au même dispositif d'articulation d'un bras d'appui.

La figure 1 montre le châssis fixe d'une grue à tour, lequel est composé d'une structure centrale 2 et de quatre bras d'appui 3, déployables en croix pour la position de travail de la grue, et repliables contre la structure centrale 2 pour le transport de la grue.

La structure centrale 2, de forme générale carrée, comprend une tôle horizontale inférieure 4 et une tôle horizontale supérieure 5, reliées par des parois verticales soudées 6. Un dispositif d'articulation 7, d'allure circulaire, est prévu dans la zone centrale de la structure 2, pour le montage d'une couronne et d'un châssis tournant (non représenté) au-dessus duquel s'élève de façon habituelle le mât de la grue, qui lui-même porte la flèche de cette grue.

Chaque bras d'appui 3, lui-même constitué de tôles soudées est articulé par une extrémité autour d'un axe virtuel vertical 8 à la structure centrale 2 du châssis, dans l'une des quatre zones d'angle de cette structure centrale 2. L'autre extrémité du bras d'appui 3 porte un pied réglable 9 d'appui au sol.

Le dispositif d'articulation de l'extrémité de chaque bras d'appui 3 sur la structure centrale 2 est notamment visible sur la figure 2 et aussi représenté plus en détail sur les figures 3 à 5, auxquelles il est fait référence ci-après.

Ce dispositif d'articulation comprend, entre autres, un embout inférieur 10 montré seul sur la figure 4, qui prend place sensiblement dans le plan horizontal de la tôle inférieure 11 du bras d'appui 3. Réalisé en acier moulé ou forgé, l'embout inférieur 10 comporte une plaque 12 de liaison avec le restant du bras d'appui 3, la plaque 12 comportant un tourillon 13 de relativement grand diamètre saillant normalement sous sa face inférieure (la figure 3 montrant l'embout inférieur 10 en position retournée). La plaque de liaison 12 est aussi pourvue d'un alésage 14 de relativement petit diamètre, excentré par rapport à l'axe du tourillon 13. Cette plaque de liaison 12 est soudée à la tôle inférieure 11 du bras d'appui 3, ainsi qu'à ses tôles latérales.

Le dispositif d'articulation comprend aussi un embout supérieur 15, montré seul sur la figure 5, qui prend place sensiblement dans le plan horizontal de la tôle supérieure 16 du bras d'appui 3, au-dessus de l'embout inférieur 10. Réalisé lui aussi en acier moulé ou forgé, l'embout supérieur 15 comporte une plaque 17 de liaison avec le restant du bras d'appui 3, la plaque 17 comportant un tourillon 18 de relativement grand diamètre, coaxial au tourillon 13 de l'embout inférieur 10, et saillant sur la face supérieure de la plaque 17. L'embout supérieur 15 comporte encore un taquet 19 de section carrée ou rectangulaire, solidaire de la plaque 17 et excentré par rapport à l'axe du tourillon 18. La plaque de liaison 17 est soudée à la tôle supérieure 16 du bras d'appui 3, ainsi qu'à ses tôles latérales.

Du côté de la structure centrale 2 du châssis, et pour chaque bras d'appui 3, le dispositif d'articulation comporte une demi-chape inférieure 20, constituée par la zone d'angle correspondante de la tôle inférieure 4 de ladite structure centrale 2. La demi-chape inférieure 20 est percée d'un alésage cylindrique 21 de relativement grand diamètre, correspondant au diamètre du tourillon 13 de l'embout inférieur 10. Cette demi-chape inférieure 20 est aussi percée de trois alésages 22, 23 et 24 de relativement petit diamètre, disposés sur un même cercle centré sur l'axe de l'alésage cylindrique 21 précédemment mentionné.

Toujours du côté de la structure centrale 2 du châssis, et pour chaque bras d'appui 3, le dispositif d'articulation comporte encore une demi-chape supérieure 25, d'allure tronquée, qui est percée d'un demi-alésage cylindrique 26 de relativement grand diamètre, correspondant au diamètre du tourillon 18 de l'embout supérieur 15. La demi-chape supérieure 25 est aussi percée de deux trous de fixation 27 pour une plaque d'appui (voir ci-après).

La demi-chape supérieure 25 est complétée par une plaque d'appui 28, percée d'un alésage cylindrique 29 de relativement grand diamètre qui forme le complément du demi-alésage 26. Deux vis 30 sont prévues pour la fixation de la plaque d'appui 28 sur la demi-chape supérieure 25 correspondante, grâce aux trous 27 précités.

Enfin, le dispositif d'articulation comprend un pion amovible 31, de diamètre correspondant à celui des alésages 14, 22, 23 et 24, prévu pour l'immobilisation en position du bras d'appui 3 (voir figures 1 et 2).

En se référant de nouveau à la figure 1, on exposera maintenant le mode opératoire utilisé pour le montage d'un bras d'appui 3, grâce au dispositif d'articulation précédemment décrit.

Le bras d'appui 3 est d'abord placé parallèlement à l'un des côtés de la structure centrale 2 du châssis, initialement dépourvue de ses plaques d'appui 28 de manière à dégager toutes les demi-chapes supérieures 25.

On abaisse alors le bras d'appui 3, pour introduire le tourillon inférieur 13 de son embout inférieur 10 dans l'alésage 21 de la demi-chape inférieure 20. Le tourillon supérieur 18 de l'embout supérieur 15 se trouve ainsi positionné dans le demi-alésage 26 de la demi-chape supérieure 25.

Il devient désormais possible de fixer la plaque d'appui 28 sur la demi-chape supérieure 25, donc à la structure 2, au moyen des deux vis 30. Ensuite, on fait tourner le bras d'appui 3 d'un angle de rotation de 135°, pour l'amener en position déployée (selon la bissectrice de l'angle correspondant de la structure centrale 2).

L'introduction du pion 31 au travers de l'alésage 14 de l'embout inférieur 10 du bras d'appui 3, et au travers de l'un des trois alésages 22, 23, 24 de la demi-chape inférieure 20, amené en coïncidence, assure l'immobilisation en rotation du bras d'appui 3 en position de montage, ou en position repliée de transport de la grue, ou encore en position déployée de travail de la grue.

Dans la position déployée de travail (voir notamment la figure 3), le taquet 19 de l'embout supérieur 15 du bras d'appui 3 vient en butée directement sous la tôle supérieure 5 de la structure centrale 2 du châssis. La transmission de l'effort tranchant du bras d'appui 3 à la structure centrale 2 s'effectue ainsi par ce taquet 19, l'axe vertical 8 ne transmettant alors plus qu'un moment qui se traduit par deux efforts horizontaux égaux et opposés.

Par ailleurs, comme on le conçoit aisément, le même dispositif d'articulation, constitué par les deux embouts respectivement inférieur 10 et supérieur 15, et par les deux demi-chapes respectivement inférieure 20 et supérieure 25, cette dernière étant complétée par la plaque d'appui 28, est utilisable sans modification pour des bras d'appui 3 de différentes hauteurs H. On comprend aussi que ce dispositif d'articulation est applicable tant à des bras d'appui 3 de structure « monobloc » donc de longueur invariable, tels que représentés, qu'à des bras d'appui de structure télescopique, auquel cas le dispositif concerné sert au montage articulé de l'élément arrière de chaque bras d'appui télescopique.

L'on ne s'éloignerait pas du cadre de la présente invention, telle que définie dans les revendications annexées :
- en modifiant les détails constructifs, tels que le nombre des vis de fixation des plaques d'appui, ou encore les formes de détail des bras d'appui et de la structure centrale du châssis ;
- en remplaçant l'alésage cylindrique complet de la plaque d'appui par un demi-alésage cylindrique, théoriquement suffisant pour constituer le complément du demi-alésage de la demi-chape supérieure, un alésage cylindrique complet étant cependant plus aisé à fabriquer ;
- en destinant un tel châssis non seulement à des grues à tours, mais aussi à des grues d'un type différent, ou encore à des engins de levage d'une autre nature, du moment que ceux-ci sont équipés de bras repliables et déployables d'appui au sol, notamment destinés à leur stabilisation en position de travail.

## Revendications

1. Châssis avec bras d'appui au sol pour un engin de levage, en particulier pour une grue à tour, le châssis étant pourvu d'une pluralité de bras d'appui au sol (3), en général quatre bras d'appui similaires les uns aux autres, articulés autour d'axes verticaux (8) sur une structure centrale fixe (2) de ce châssis, les bras d'appui (3) étant ainsi rendus déployables pour l'utilisation de l'engin de levage, notamment de la grue, et repliables contre la structure centrale (2) pour le transport de l'engin de levage, notamment de la grue, la liaison de chaque bras d'appui (3) avec la structure centrale (2) du châssis étant réalisée par un dispositif d'articulation qui comprend, en combinaison :
- dans la partie inférieure du bras d'appui (3), un premier élément formant pivot, tel que tourillon (13) ou alésage cylindrique ;
- dans la partie supérieure du bras d'appui (3), un autre élément formant pivot, tel que tourillon (18) ou alésage cylindrique, coaxial au précédent,
- des moyens (14, 22, 23, 24, 31) d'immobilisation en rotation du bras d'appui (3) relativement à la structure centrale (2) dans au moins deux positions angulaires distinctes, incluant une position déployée de travail et une position repliée de transport ;
**caractérisé en ce que** le dispositif d'articulation comprend, en outre :
- dans la partie inférieure de la structure centrale (2), un élément fixe formant palier (20, 21), complémentaire du premier élément formant pivot (13) ;
- dans la partie supérieure de la structure centrale (2), un autre élément formant palier (25 à 29, complémentaire de l'autre élément formant pivot (18), cet autre élément formant palier étant au moins partiellement amovible (28, 29) ;
le palier inférieur (20, 21) de la structure centrale (2) étant prévu pour recevoir l'élément formant pivot inférieur (13), tandis que le palier supérieur (25 à 29) de la structure centrale (2) est prévu pour recevoir l'élément formant pivot supérieur (18), l'amovibilité au moins partielle (28, 29) de ce palier supérieur permettant la mise en place dudit élément formant pivot supérieur (18), sans retournement du châssis.

2. Châssis avec bras d'appui au sol pour engin de levage, selon la revendication 1, **caractérisé en ce que** le dispositif d'articulation comprend, pour chaque bras d'appui (3) :
- dans la partie inférieure du bras d'appui (3), un élément (10) pourvu d'un tourillon (13) saillant vers le bas ;
- dans la partie inférieure de la structure centrale (2), une demi-chape (20) percée d'un alésage cylindrique (21) correspondant au tourillon (13) précité ;
- dans la partie supérieure du bras d'appui (3), un élément (15) pourvu d'un tourillon (18) saillant vers le haut, coaxial au tourillon inférieur (13) ;
- dans la partie supérieure de la structure centrale (2), une demi-chape tronquée (25), percée d'un demi-alésage cylindrique (26) correspondant au tourillon supérieur (18) ;
- une plaque d'appui amovible (28) percée d'un alésage cylindrique (29) qui forme le complément du demi-alésage (26) précité, des moyens (27, 30) étant prévus pour la fixation démontable de la plaque d'appui (28) sur la demi-chape supérieure (25) ;
l'alésage cylindrique (21) de la demi-chape inférieure (20) étant prévu pour recevoir le tourillon inférieur (13) tandis que le demi-alésage cylindrique (26) de la chape supérieure (25), complété par l'alésage cylindrique (29) de la plaque d'appui, est prévu pour recevoir le tourillon supérieur (18).

3. Châssis avec bras d'appui au sol pour engin de levage, selon la revendication 2, **caractérisé en ce que** la partie inférieure de chaque bras d'appui (3) est équipée d'un embout inférieur (10) qui comporte une plaque (12) de liaison avec le restant du bras d'appui (3), et un tourillon (13) saillant sous la face inférieure de la plaque de liaison (12), tandis que la partie supérieure de chaque bras d'appui (3) est équipée d'un embout supérieur (15) qui comporte une plaque (17) de liaison avec le restant du bras d'appui (3), et un tourillon (18) saillant sur la face supérieure de la plaque de liaison (17).

4. Châssis avec bras d'appui au sol pour engin de levage, selon la revendication 3, **caractérisé en ce que** l'embout supérieur (15) de chaque bras d'appui (3) comporte un taquet (19) solidaire de la plaque de liaison (17) et excentré par rapport au tourillon supérieur (18), le taquet (19) étant prévu pour venir en butée sous la demi-chape supérieure (25) dans la position déployée de travail du bras d'appui (3).

5. Châssis avec bras d'appui au sol pour engin de levage, selon la revendication 3 ou 4, **caractérisé en ce que** les moyens d'immobilisation en rotation du bras d'appui (3) relativement à la structure centrale (2) du châssis comprennent :
- un alésage (14) réalisé dans la plaque de liaison (12) de l'embout inférieur (10) et excentré par rapport au tourillon inférieur (13) ;
- une pluralité d'alésages (22, 23, 24) pratiqués dans la demi-chape inférieure (20), autour de l'alésage cylindrique (21) de celle-ci ;
- un pion amovible (31) prévu pour être introduit au travers de l'alésage précité (14) de la plaque de liaison (12) et au travers de l'un des alésages (22, 23, 24) de la demi-chape inférieure (20).

6. Châssis avec bras d'appui au sol pour engin de levage, selon la revendication 5, **caractérisé en ce que** les derniers alésages (22, 23, 24) sont au nombre de trois, et procurent ainsi au choix une immobilisation du bras d'appui (3) dans la position déployée de travail, ou dans la position repliée de transport, ou encore dans une position intermédiaire de montage.

7. Châssis avec bras d'appui au sol pour engin de levage, selon l'une quelconque des revendications 3 à 6, **caractérisé en ce que** la demi-chape supérieure (25) est percée de trous de fixation (27), prévus pour la fixation démontable, au moyen de vis (30), de la plaque d'appui (28) avec alésage cylindrique (29).

## Claims

1. A frame with ground-support arm for a hoisting engine, in particular for a tower crane, the frame being provided with a plurality of ground-support arms (3) similar to each other, jointed around vertical axes (8) on a fixed central structure (2) of this frame, the support arms (3) thus being made deployable for the use of the hoisting engine, notably of the crane and foldable against the central structure (2) for transporting the hoisting engine, notably of the crane, the connection of each support arm (3) with the central structure (2) of the frame being achieved by a articulation device which comprises as a combination:
- in the lower portion of the support arm (3), a first pivot-forming element, such as a trunnion (13) or cylindrical bore;
- in the upper portion of the support arm (3), another pivot-forming element, such as a trunnion (18) or cylindrical bore, coaxial with the previous one;
- means (14, 22, 23, 24, 31) for rotationally immobilizing the support arm (3) relatively to the central structure (2) in at least two distinct angular positions, including a deployed working position and a folded transport position;
**characterized in that** the articulation device further comprises:
- in the lower portion of the central structure (2), a fixed bearing-forming element (20, 21) mating the first pivot-forming element (13);
- in the upper portion of the central structure (2), another bearing-forming element (25-29) mating the other pivot-forming element (18), this other bearing-forming element being at least partly removable (28, 29); the lower bearing (20, 21) of the central structure (2) being provided for receiving the lower pivot-forming element (13), while the upper bearing (25-29) of the central structure (2) is provided for receiving the upper pivot-forming element (18), at least partial removability (28-29) of this upper bearing allowing said upper pivot-forming element (18) to be set into place, without turning the frame upside down.

2. The frame with ground-support arm for a hoisting engine, according to claim 1, **characterized in that** the articulation device comprises, for each support arm (3):
- in the lower portion of the support arm (3), an element (10) provided with a trunnion (13) protruding downwards;
- in the lower portion of the central structure (2), a half-yoke (20) pierced with a cylindrical bore (21) corresponding to the aforementioned trunnion (13);
- in the upper portion of the support arm (3), an element (15) provided with a trunnion (18) protruding upwards, coaxial with the lower trunnion (13);
- in the upper portion of the central structure (2), a truncated half-yoke (25) pierced with a cylindrical half-bore (26) corresponding to the upper trunnion (18);
- a removable supporting plate (28) provided with a cylindrical bore (29), which forms the part mating the aforementioned half-bore (26), means (27, 30) being provided for the attachment, which may be disassembled, of the supporting plate (28) on the upper half-yoke (25); the cylindrical bore (21) of the lower half-yoke (20) being provided for receiving the lower trunnion (13) while the cylindrical half-bore (26) of the upper yoke (25), completed with the cylindrical bore (29) of the supporting plate, is provided for receiving the upper trunnion (18).

3. The frame with ground-support arm for a hoisting engine according to claim 2, **characterized in that** the lower portion of each support arm (3) is equipped with a lower endpiece (10), which includes a plate (12) for connecting with the remainder of the support arm (3), and a trunnion (13) protruding under the lower face of the connecting plate (12), while the upper portion of each support arm (3) is equipped with an upper endpiece (15) which includes a plate (17) for connection with the remainder of the support arm (3), and a trunnion (18) protruding on the upper face of the connecting plate (17).

4. The frame with ground-support arm for a hoisting engine according to claim 3, **characterized in that** the upper endpiece (15) of each support arm (3) includes a cleat (19) firmly attached to the connecting plate (17) and excentered relatively to the upper trunnion (18), the cleat (19) being provided in order to abut under the upper half-yoke (25) in the deployed working position of the support arm (3).

5. The frame with ground-support arm for a hoisting engine according to claim 3 or 4, **characterized in that** the means for rotationally immobilizing the support arm (3) relatively to the central structure (2) of the frame comprise:
- a bore (14) made in the connecting plate (12) of the lower endpiece (10) and excentered relatively to the lower trunnion (13);
- a plurality of bores (22, 23, 24) made in the lower half-yoke (20), around the cylindrical bore (21) of the latter;
- a removable pin (31) provided in order to be introduced through the aforementioned bore (14) of the connecting plate (12) and through one of the bores (22, 23, 24) of the lower half-yoke (20).

6. The frame with ground-support arm for a hoisting engine, according to claim 5, **characterized in that** the latter bores (22, 23, 24) are three in number, and thus optionally provide immobilization of the support arm (3) in the deployed working position or in the folded transport position, or further in an intermediate mounting position.

7. The frame with ground-support arm for a hoisting engine, according to any of claims 3 to 6, **characterized in that** the upper half-yoke (25) is pierced with attachment holes (27) provided for the attachment which may be disassembled by means of screws (30), of the supporting plate (28) with a cylindrical bore (29).

## Patentansprüche

1. Rahmen mit bodengestütztem Stützarm für Hebezeuge, insbesondere Turmdrehkrane, der mit einer Mehrzahl, im allgemeinen vier einander ähnlichen, bodengestützten Stützarmen (3), die um an einer feststehenden zentralen Struktur (2) des Rahmens befindliche vertikale Achsen (8) drehbar sind, wodurch die Stützarme (3) bei Verwendung des Hebezeugs, insbesondere des Krans, ausgeklappt und zum Transport des Hebezeugs, insbesondere des Krans, gegen die zentrale Struktur (2) angelegt werden können, versehen ist, und wobei die Verbindung jedes Stützarms (3) mit der zentralen Struktur (2) des Rahmens als Gelenkvorrichtung, bestehend aus der Kombination
- eines ersten, eine Drehachse bildenden Elements, wie etwa einem Lagerzapfen (13) oder einer zylindrischen Bohrung, im unteren Teil des Stützarms (3), mit
- einem weiteren, eine Drehachse bildenden und zum vorgenannten koaxial angeordneten Element, wie etwa einem Lagerzapfen (18) oder einer zylindrischen Bohrung, im oberen Teil des Stützarms (3), sowie mit
- von Mitteln (14, 22, 23, 24, 31) zur Verhinderung der Drehbewegung des Stützarms (3) gegenüber der zentralen Struktur (2) in mindestens zwei unterschiedlichen Winkelstellungen, darunter einer ausgeklappten Arbeitsstellung und einer eingeklappten Transportstellung,
ausgebildet ist, die **dadurch gekennzeichnet ist, dass** die Gelenkvorrichtung unter anderem
- ein festes, einen Absatz (20, 21) bildendes Element, das zum ersten eine Drehachse bildenden Element (13) komplementär ist, im unteren Teil der zentralen Struktur (2) und
- ein weiteres, einen Absatz (25 - 29) bildendes Element, das zum zweiten eine Drehachse bildenden Element (18) komplementär ist, im oberen Teil der zentralen Struktur (2), wobei dieses weitere, einen Absatz bildende Element mindestens teilweise abnehmbar (28, 29) ist, beinhaltet, wobei der untere Absatz (20, 21) der zentralen Struktur (2) zur Aufnahme des die untere Drehachse bildenden Elements (13) vorgesehen ist, während der obere Absatz (25 - 29) der zentralen Struktur (2) zur Aufnahme des die obere Drehachse bildenden Elements (18) vorgesehen ist, und wobei durch die wenigstens teilweise Abnehmbarkeit (28, 29) des oberen Absatzes das die obere Drehachse bildende Element (18) ohne Umdrehen des Rahmens in seine Arbeitsposition gebracht werden kann.

2. Rahmen mit bodengestütztem Stützarm für Hebezeuge nach Anspruch 1 **gekennzeichnet dadurch, dass** die Gelenkvorrichtung für jeden Stützarm (3):
- im unteren Teil des Stützarms (3) ein Element (10) mit einem nach unten herausragenden Lagerzapfen (13) und
- im unteren Teil feststehenden zentralen Struktur (2) eine Halb-Hülse (20) mit einer durchgehenden zylindrischen Bohrung (21), welche zu diesem Lagerzapfen (13) passend ist, sowie
- im oberen Teil des Stützarms (3) ein Element (15) mit einem nach oben, zum unteren Lagerzapfen (13) koaxialen, herausragenden Lagerzapfen (18) und
- im oberen Teil feststehenden zentralen Struktur (2) eine abgestumpfte Halb-Hülse (25) mit einer durchgehenden zylindrischen Halb-Bohrung (26) , welche zu dem oberen Lagerzapfen (18) passend ist, sowie
- eine abnehmbare Tragplatte (28) mit einer durchgehenden zylindrischen Bohrung (29), welche zu der vorgenannten Halb-Bohrung (26) komplementär ist, und Mittel (27, 30) zum lösbaren Befestigen der Tragplatte (28) an der oberen Halb-Hülse (25) beinhaltet, wobei die zylindrische Bohrung (21) der unteren Halbhülse (20) dazu vorgesehen ist, den unteren Lagerzapfen (13) aufzunehmen, während die zylindrische Halbbohrung (26) der oberen Hülse (25), ergänzt um die zylindrische Bohrung (29) der Tragplatte, zur Aufnahme des oberen Lagerzapfens (18) vorgesehen ist.

3. Rahmen mit bodengestütztem Stützarm für Hebezeuge nach Anspruch 2 **gekennzeichnet dadurch, dass** der untere Teil jedes Stützarms (3) mit einem unteren Ansatz (10), welcher eine Verbindungsplatte (12) zum verbleibenden Teil des Stützarms (3) sowie einen Lagerzapfen (13), welcher unten aus der Unterseite der Verbindungsplatte (12) herausragt, trägt, versehen ist, während der obere Teil jedes Stützarms (3) mit einem oberen Ansatz (15), welcher eine Verbindungsplatte (17) zum verbleibenden Teil des Stützarms (3) sowie einen Lagerzapfen (18), welcher oben aus der Oberseite der Verbindungsplatte (17) herausragt, trägt, versehen ist.

4. Rahmen mit bodengestütztem Stützarm für Hebezeuge nach Anspruch 3 **gekennzeichnet dadurch, dass** der obere Ansatz (15) jedes Stützarms (3) eine mit der Verbindungsplatte (17) fest verbundene Nase (19) trägt, die exzentrisch zum oberen Lagerzapfen (18) angeordnet ist, wobei die Nase (19) dazu vorgesehen ist, in der ausgeklappten Arbeitsstellung des Stützarms (3) unter der oberen Halb-Hülse (25) in Anschlag zu gelangen.

5. Rahmen mit bodengestütztem Stützarm für Hebezeuge nach Anspruch 3 oder 4 **gekennzeichnet dadurch, dass** die Mittel zum Feststellen der Drehbewegung des Stützarms (3) gegenüber der zentralen Struktur (2) des Rahmens
- eine Bohrung (14) in der Verbindungsplatte (12) des unteren Ansatzes (10), welche bezüglich des unteren Lagerzapfens (13) exzentrisch angeordnet ist,
- mehrere Bohrungen (22, 23, 24) in der unteren Halbhülse (20) um die zylindrische Bohrung (21) in dieser herum,
- einen herausnehmbaren Zapfen (31), der zum Einführen durch die vorgenannte Bohrung (14) in der Verbindungsplatte (12) und durch eine der Bohrungen (22, 23, 24) der unteren Halb-Hülse (20) vorgesehen ist, umfasst.

6. Rahmen mit bodengestütztem Stützarm für Hebezeuge nach Anspruch 5 **gekennzeichnet dadurch, dass** die letztgenannten Bohrungen (22, 23, 24) drei an Zahl sind und damit die Möglichkeit zum Feststellen des Stützarms (3) in der ausgeklappten Arbeitsstellung, der eingeklappten Transportstellung oder einer mittleren Montagestellung besteht.

7. Rahmen mit bodengestütztem Stützarm für Hebezeuge nach einem der Ansprüche 3 bis 6 **gekennzeichnet dadurch, dass** die obere Halb-Hülse (25) mit Durchgangsbohrungen zum mit Hilfe von Schrauben (30) lösbaren Feststellen (27) der Tragplatte (28) mit zylindrischer Bohrung (29) versehen ist.
